# EUROPÄISCHE PATENTANMELDUNG

(11) **EP 4 671 456 A1**
(43) Veröffentlichungstag der Anmeldung: **31.12.2025**
(21) Anmeldenummer: 25176377.7
(22) Anmeldetag: 14.05.2025
(51) Int. Cl.: E03C 1/18

(54) **SANITÄRBECKEN, VERFAHREN ZUM BEREITSTELLEN EINES SANITÄRBECKENS SOWIE SANITÄRSYSTEM**

(30) Priorität: 25.06.2024 DE 102024205914
(71) Anmelder: BLANCO GmbH + Co KG, 75038 Oberderdingen (DE)
(72) Erfinder: Lebedkin, Mikhail, 76703 Kraichtal (DE); Elsinger, Bernd, 75056 Sulzfeld (DE); Bittger, Dirk, 76139 Karlsruhe (DE)
(74) Vertreter: Ullrich & Naumann PartG mbB

(57) **Zusammenfassung**

Die Erfindung betrifft ein Sanitärbecken (1), insbesondere ein aus einer aushärtbaren Gießmasse hergestelltes Sanitärbecken, wie beispielsweise eine Spüle, ein Waschbecken oder dergleichen, zum Anordnen in und/oder an einer Aufnahmeeinrichtung, umfassend einen einen inneren Aufnahmeraum (2) begrenzenden Beckenabschnitt (3) mit einer Beckenwandung (4) und einen, insbesondere umlaufenden, Kragenabschnitt (5) mit einer unteren Fläche (6), einer der unteren Fläche gegenüberliegenden oberen Fläche (7) und einer Randfläche (8), wobei sich der Kragenabschnitt von einem freien Ende (9) der Beckenwandung in einer dem inneren Aufnahmeraum abgewandten Richtung erstreckt, wobei der Kragenabschnitt einen Übergang (10) von der oberen Fläche zur Randfläche mit einer Verrundung mit einem Radius von weniger als 3 mm, vorzugsweise von maximal 2 mm, insbesondere von maximal 1 mm, insbesondere vorzugsweise von 1 mm, aufweist.

## Beschreibung

Die Erfindung betrifft ein Sanitärbecken, insbesondere ein aus einer aushärtbaren Gießmasse hergestelltes Sanitärbecken, wie beispielsweise eine Spüle, ein Waschbecken oder dergleichen, zum Anordnen in und/oder an einer Aufnahmeeinrichtung, umfassend einen einen inneren Aufnahmeraum begrenzenden Beckenabschnitt mit einer Beckenwandung und einen, insbesondere umlaufenden, Kragenabschnitt mit einer unteren Fläche, einer der unteren Fläche gegenüberliegenden oberen Fläche und einer Randfläche, wobei sich der Kragenabschnitt von einem freien Ende der Beckenwandung in einer dem inneren Aufnahmeraum abgewandten Richtung erstreckt.

Die Erfindung betrifft weiter ein Verfahren zum Bereitstellen eines Sanitärbeckens zum Anordnen in und/oder an einer Aufnahmeeinrichtung.

Zudem betrifft die Erfindung ein Sanitärsystem, umfassend ein Sanitärbecken und eine Aufnahmeeinrichtung.

Aus der EP 3 936 672 A1 ist ein aus einer aushärtbaren Gießmasse hergestelltes Sanitärbecken zum Einbau als Auflagesanitärbecken oder zum flächenbündigen Einbau in eine Arbeitsplatte bekannt geworden. Das Sanitärbecken umfasst einen umlaufenden Kragenabschnitt. Aus fertigungstechnischen Gründen ist am Kragenabschnitt eine seitliche Entformschräge in Form einer gefasten Kante, die den Übergang von einer oberen Fläche des Kragenabschnitts zu einer seitlichen Randfläche bildet, vorgesehen. Im Fall eines Einbaus als Auflagesanitärbecken liegt der Kragenabschnitt auf einer Oberseite der Arbeitsplatte auf. Im Fall eines flächenbündigen Einbaus liegt der Kragenabschnitt derart auf einer Abstufung in der Arbeitsplatte auf, dass die obere Fläche des Kragenabschnitts parallel zu der Oberseite der Arbeitsplatte verläuft, insbesondere in einer Ebene mit der Oberseite der Arbeitsplatte liegt.

Bei einem solchen flächenbündigen Einbau ist jedoch nachteilig, dass aufgrund der seitlichen Entformschräge ein großer und unästhetischer Spalt zwischen Sanitärbecken und Arbeitsplatte entsteht. Um den Spalt zu verkleinern, ist es bekannt geworden, die seitliche Entformschräge nach dem Gießprozess in einem zusätzlichen Prozessschritt, beispielsweise durch Fräsen, aufwendig und kostenintensiv zu entfernen. Durch das Fräsen entsteht zudem Frässtaub, der aufwendig entsorgt werden muss und zudem erhöhte Arbeitsschutzmaßnahmen erfordert.

Eine Aufgabe der vorliegenden Erfindung ist es daher, ein Sanitärbecken und ein Sanitärsystem anzugeben, welche auf einfache Weise und mit geringen Kosten hergestellt werden können. Darüber hinaus soll ein einfaches und kostengünstiges Verfahren zum Bereitstellen eines Sanitärbeckens angegeben werden.

Eine weitere Aufgabe der vorliegenden Erfindung ist es, ein alternatives Sanitärbecken, ein alternatives Verfahren zum Bereitstellen eines Sanitärbeckens und ein alternatives Sanitärsystem anzugeben.

In einer Ausführungsform löst die vorliegende Erfindung die vorstehend genannten Aufgaben bei einem Sanitärbecken, insbesondere ein aus einer aushärtbaren Gießmasse hergestelltes Sanitärbecken, wie beispielsweise eine Spüle, ein Waschbecken oder dergleichen, zum Anordnen in und/oder an einer Aufnahmeeinrichtung, umfassend einen einen inneren Aufnahmeraum begrenzenden Beckenabschnitt mit einer Beckenwandung und einen, insbesondere umlaufenden, Kragenabschnitt mit einer unteren Fläche, einer der unteren Fläche gegenüberliegenden oberen Fläche und einer Randfläche, wobei sich der Kragenabschnitt von einem freien Ende der Beckenwandung in einer dem inneren Aufnahmeraum abgewandten Richtung erstreckt, dadurch, dass der Kragenabschnitt einen Übergang von der oberen Fläche zur Randfläche mit einer Verrundung mit einem Radius von weniger als 3 mm, vorzugsweise von maximal 2 mm, insbesondere von maximal 1 mm, insbesondere vorzugsweise von 1 mm, aufweist.

In einer Ausführungsform löst die vorliegende Erfindung die vorstehend genannten Aufgaben mit einem Verfahren zum Bereitstellen eines Sanitärbeckens zum Anordnen in und/oder an einer Aufnahmeeinrichtung gemäß einem der Ansprüche 1 bis 6, umfassend die Schritte:
- Bereitstellen zumindest einer Gießform für das Sanitärbecken;
- Einbringen einer aushärtbaren Gießmasse in die zumindest eine Gießform;
- Aushärten der Gießmasse,
- Entformen des Sanitärbeckens aus der Gießform, und
- nachbearbeitungsfreies, insbesondere zerspanungsfreies, Bereitstellen des entformten Sanitärbeckens zum Einbau als Auflagesanitärbecken, als Unterbausanitärbecken und/oder zum flächenbündigen Einbau.

In einer Ausführungsform löst die vorliegende Erfindung die vorstehend genannten Aufgaben mit einem Sanitärsystem, umfassend ein Sanitärbecken gemäß einem der Ansprüche 1 bis 6 und eine Aufnahmeeinrichtung, wobei das Sanitärbecken in und/ oder an der Aufnahmeeinrichtung angeordnet ist.

Die Verrundung kann dabei einen Radius von mehr als 0,01 mm, vorzugsweise mehr als 0,1 mm, insbesondere mehr als 0,5 mm, aufweisen.

Einer der dadurch erzielten Vorteile ist, dass bei einem flächenbündigen Einbau mithilfe eines solchen Sanitärbeckens ein besonders kleines Spaltmaß zwischen dem Kragenabschnitt und der Aufnahmeeinrichtung bereitgestellt werden kann. Somit kann auf ein aufwendiges Entfernen einer seitlichen Entformschräge und verrundeten Kante verzichtet werden und ein kostengünstig und einfach herstellbares Sanitärbecken bereitgestellt werden.

Die Aufnahmeeinrichtung kann hierbei beispielsweise eine Arbeitsplatte mit einer Öffnung zum Anordnen des Sanitärbeckens darin und/oder daran aufweisen.

Weitere Merkmale, Vorteile und weitere Ausführungsformen der Erfindung sind im Folgenden beschrieben oder werden dadurch offenbar.

Gemäß einer vorteilhaften Weiterbildung der Erfindung sind die obere Fläche und die Randfläche in einem Winkel von weniger als 96°, vorzugsweise von weniger als 94°, insbesondere weniger als 92°, vorzugsweise 90°, und in einem Winkel von mehr als 84°, insbesondere mehr als 86°, vorzugsweise mehr als 88°, zueinander geneigt. Einer der dadurch erzielten Vorteile ist, dass bei einem flächenbündigen Einbau ein kleines Spaltmaß zwischen der Randfläche und der Aufnahmeeinrichtung realisiert werden kann.

Gemäß einer weiteren vorteilhaften Weiterbildung der Erfindung weist der Kragenabschnitt eine Breite, bezogen auf eine Erstreckung in einer dem inneren Aufnahmeraum abgewandten Richtung, von weniger als 20 mm, vorzugsweise von maximal 15 mm, insbesondere vorzugsweise von 15 mm, und mehr als 1 mm, insbesondere mehr als 5 mm, vorzugsweise mehr als 7,5 mm, insbesondere mehr als 10 mm, auf. Ein Vorteil hiervon ist, dass ein Sanitärbecken mit einem geringeren Materialbedarf bereitgestellt wird. Zudem ist im Bereich der Aufnahmeeinrichtung bei einem solchen Sanitärbecken weniger Bauraum zum Anordnen desselben erforderlich.

Gemäß einer weiteren vorteilhaften Weiterbildung der Erfindung weist der Kragenabschnitt eine Höhe von maximal 20 mm, vorzugsweise von mindestens 4 mm und maximal 10 mm, insbesondere von mindestens 5 mm und maximal 6 mm, und mehr als 1 mm, vorzugsweise mindestens 4 mm, auf. Einer der dadurch erzielten Vorteile ist, dass ein Kragenabschnitt mit einem geringen Materialeinsatz bereitgestellt wird, wobei zugleich auch eine ausreichend hohe Tragfähigkeit des Kragenabschnitts und damit des Sanitärbeckens bereitgestellt werden kann.

Gemäß einer weiteren vorteilhaften Weiterbildung der Erfindung ist das Sanitärbecken zum Einbau als Auflagesanitärbecken und/oder als Unterbausanitärbecken und/oder zum flächenbündigen Einbau ausgebildet. Insbesondere ist das Sanitärbecken sowohl zum Einbau als Auflagesanitärbecken, als auch als Unterbausanitärbecken und auch zum flächenbündigen Einbau ausgebildet. Somit wird eine variable Verwendung eines Sanitärbeckens mit einer Geometrie für mehrere verschiedene Einbauvarianten ermöglicht. Ein Auflagesanitärbecken ist besonders einfach in und/oder an der Aufnahmeeinrichtung einbaubar. Dabei kann das Sanitärbecken derart ausgebildet sein, dass die untere Fläche des Kragenabschnitts im in und/oder an der Aufnahmeeinrichtung angeordneten Zustand zumindest teilweise an der Aufnahmeeinrichtung anliegt. Vorteil eines Unterbausanitärbeckens ist, dass Kanten, an denen sich Schmutz und Wasser ansammeln können, vermieden werden können. Es ist denkbar, dass das Sanitärbecken dabei derart ausgebildet ist, dass die obere Fläche des Kragenabschnitts im in und/oder an der Aufnahmeeinrichtung angeordneten Zustand zumindest teilweise an der Aufnahmeeinrichtung anliegt. Bei einem flächenbündigen Einbau des Sanitärbeckens verlaufen die obere Fläche und eine Oberseite der Aufnahmeeinrichtung im in und/oder an der Aufnahmeeinrichtung angeordneten Zustand in einer Ebene. Durch einen flächenbündigen Einbau können Kanten, an denen sich Schmutz und Wasser ansammeln können, vermieden werden. Somit kann ein einfach zu reinigendes Sanitärbecken bereitgestellt werden. Bei einem flächenbündigen Einbau können die untere Fläche und/oder die Randfläche im in und/oder an der Aufnahmeeinrichtung angeordneten Zustand zumindest teilweise an der Aufnahmeeinrichtung anliegen. Dabei kann der Kragenabschnitt in einer Abstufung einer Öffnung der Aufnahmeeinrichtung anordenbar sein.

Es wird darauf hingewiesen, dass die untere Fläche, die obere Fläche sowie die Randfläche jeweils unmittelbar oder mittelbar, beispielsweise über eine dazwischenliegende Dicht- und/oder Klebstoffschicht, an der Aufnahmeeinrichtung anordenbar sind.

Gemäß einer weiteren vorteilhaften Weiterbildung der Erfindung sind der Beckenabschnitt und der Kragenabschnitt einstückig als Kunststoffformteil unter Verwendung einer aushärtbaren Gießmasse hergestellt. Sanitärbecken aus Gießmassen bieten eine hohe Gestaltungsfreiheit in Bezug auf die Form des Sanitärbeckens. Sie zeichnen sich zudem durch eine glatte und porenfreie Oberfläche aus, die besonders hygienisch und pflegeleicht ist. Zudem sind solche Sanitärbecken äußerst widerstandsfähig gegenüber mechanischer Einwirkung, was die Lebensdauer erhöht.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigen in schematischer Darstellung
- Fig. 1: einen Teil eines Sanitärbeckens gemäß einer Ausführungsform der vorliegenden Erfindung in einer geschnittenen Ansicht;
- Fig. 2a, 2b: ein Sanitärsystem mit einem Sanitärbecken gemäß der Ausführungsform in Figur 1 in einem als Auflagesanitärbecken angeordneten Zustand in einer räumlichen und in einer geschnittenen Ansicht;
- Fig. 3a, 3b: ein Sanitärsystem mit einem Sanitärbecken gemäß der Ausführungsform in Figur 1 in einem als Unterbausanitärbecken angeordneten Zustand in einer räumlichen und in einer geschnittenen Ansicht;
- Fig. 4a, 4b: ein Sanitärsystem mit einem Sanitärbecken gemäß der Ausführungsform in Figur 1 in einem flächenbündig angeordneten Zustand in einer räumlichen und in einer geschnittenen Ansicht; und
- Fig. 5: Schritte eines Verfahrens gemäß einer Ausführungsform der vorliegenden Erfindung.

Die Figur 1 zeigt einen Teil eines Sanitärbeckens gemäß einer Ausführungsform der vorliegenden Erfindung in einer geschnittenen Ansicht.

Das Sanitärbecken 1 weist einen einen inneren Aufnahmeraum 2 begrenzenden Beckenabschnitt 3 mit einer Beckenwandung 4 und einen, insbesondere umlaufenden, Kragenabschnitt 5 mit einer unteren Fläche 6, einer der unteren Fläche 6 gegenüberliegenden oberen Fläche 7 und einer Randfläche 8 auf. Dabei erstreckt sich der Kragenabschnitt 5 von einem freien Ende 9 der Beckenwandung 4 in einer dem inneren Aufnahmeraum 2 abgewandten Richtung. In Figur 1 sind dabei ein Teil der Beckenwandung 4 sowie der Kragenabschnitt 5 dargestellt.

In einem Detailausschnitt ist in Figur 1 links der Kragenabschnitt 5 des Sanitärbeckens 1 dargestellt. Der Kragenabschnitt 5 weist einen Übergang 10 von der oberen Fläche 7 zur Randfläche 8 mit einer Verrundung 11 mit einem Radius 12 von 1 mm auf. Zudem sind die obere Fläche 7 und die Randfläche 8 in einem Winkel 13 von 90° zueinander geneigt. Eine Breite 14 des Kragenabschnitts 5, die auf eine Erstreckung in einer dem inneren Aufnahmeraum 2 abgewandten Richtung bezogen ist, beträgt hier 15 mm. Des Weiteren weist der Kragenabschnitt 5 eine Höhe 15 von 5 mm auf.

Der Beckenabschnitt 3 und der Kragenabschnitt 5 sind einstückig als Kunststoffformteil unter Verwendung einer aushärtbaren Gießmasse hergestellt. Das Sanitärbecken 1 ist zum Einbau als Auflagesanitärbecken, als Unterbausanitärbecken und zum flächenbündigen Einbau ausgebildet.

Die Figuren 2a und 2b zeigen ein Sanitärsystem mit einem Sanitärbecken gemäß der Ausführungsform in Figur 1 in einem als Auflagesanitärbecken angeordneten Zustand in einer räumlichen und in einer geschnittenen Ansicht.

Das Sanitärsystem 101 umfasst dabei eine Aufnahmeeinrichtung 102 mit einer Arbeitsplatte 103, die mit einer Öffnung 104 versehen ist. In der Öffnung 104 ist das Sanitärbecken 1 als Auflagesanitärbecken angeordnet, wobei die untere Fläche 6 des Kragenabschnitts 5 teilweise auf einer Oberseite 107 der Arbeitsplatte 103 anliegt.

Die Figuren 3a und 3b zeigen ein Sanitärsystem mit einem Sanitärbecken gemäß der Ausführungsform in Figur 1 in einem als Unterbausanitärbecken angeordneten Zustand in einer räumlichen und in einer geschnittenen Ansicht.

Dabei ist das Sanitärbecken 1 als Unterbausanitärbecken an einer Unterseite 105 einer Arbeitsplatte 103 im Bereich einer Öffnung 104 angeordnet. Die obere Fläche 7 des Kragenabschnitts 5 liegt teilweise an der Arbeitsplatte 103 an.

Die Figuren 4a und 4b zeigen ein Sanitärsystem mit einem Sanitärbecken gemäß der Ausführungsform in Figur 1 in einem flächenbündig angeordneten Zustand in einer räumlichen und in einer geschnittenen Ansicht.

Die Aufnahmeeinrichtung 102 des Sanitärsystems 101 umfasst eine Arbeitsplatte 103 mit einer Öffnung 104. Dabei weist die Öffnung 104 eine Abstufung 106 auf, die derart ausgebildet ist, dass die obere Fläche 7 des Kragenabschnitts 5 und eine Oberseite 107 der Arbeitsplatte 103 in einer Ebene 108 verlaufen. Die untere Fläche 6 des Kragenabschnitts 5 liegt dabei an der Abstufung 106 der Arbeitsplatte 103 an. Ein Spaltmaß 109 zwischen der Randfläche 8 und der Arbeitsplatte 103 beträgt hier 1,5 mm.

Die Figur 5 zeigt Schritte eines Verfahrens gemäß einer Ausführungsform der vorliegenden Erfindung.

In einem ersten Schritt S1 wird eine Gießform für das Sanitärbecken 1 bereitgestellt. In die bereitgestellte Gießform wird in Schritt S2 eine aushärtbare Gießmasse eingebracht. Anschließend wird die Gießmasse in Schritt S3 ausgehärtet. Bei der ausgehärteten Gießmasse kann es sich beispielsweise um einen Verbundkunststoff handeln, der eine Polymermatrix und einen anorganischen Füllstoff aufweist.

In einem nachfolgenden Schritt S4 wird das Sanitärbecken 1 aus der Gießform entformt. Das entformte Sanitärbecken 1 wird sodann in Schritt S5 nachbearbeitungsfrei, insbesondere zerspanungsfrei, zum Einbau als Auflagesanitärbecken, als Unterbausanitärbecken und zum flächenbündigen Einbau bereitgestellt. Mit anderen Worten ist das Sanitärbecken 1 ohne Nachbearbeitung der Form des Sanitärbeckens 1 zum Einbau als Auflagesanitärbecken, als Unterbausanitärbecken und zum flächenbündigen Einbau in die Aufnahmeeinrichtung 102 verwendbar. Auf ein aufwendiges Abfräsen des Kragenabschnitts 5 kann nach dem Entformen verzichtet werden.

Zusammenfassend kann zumindest eine Ausführungsform der vorliegenden Erfindung zumindest eines der folgenden Merkmale aufweisen und/oder kann zumindest einen der folgenden Vorteile bereitstellen:
- Kostengünstige und einfache Herstellung.
- Variable Einbaumöglichkeiten.
- Reduzierung des Spalts zwischen Aufnahmeeinrichtung und Sanitärbecken.
- Reduzierung des Material- und Platzbedarfs.
- Reduzierung von Kanten.
- Einfacher Einbau.
- Glatte und porenfreie Oberfläche.
- Hohe Widerstandsfähigkeit.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Sanitärbecken
- 2: innerer Aufnahmeraum
- 3: Beckenabschnitt
- 4: Beckenwandung
- 5: Kragenabschnitt
- 6: untere Fläche
- 7: obere Fläche
- 8: Randfläche
- 9: freies Ende der Beckenwandung
- 10: Übergang
- 11: Verrundung
- 12: Radius der Verrundung
- 13: Winkel
- 14: Breite des Kragenabschnitts
- 15: Höhe des Kragenabschnitts

- 101: Sanitärsystem
- 102: Aufnahmeeinrichtung
- 103: Arbeitsplatte
- 104: Öffnung
- 105: Unterseite der Arbeitsplatte
- 106: Abstufung
- 107: Oberseite der Arbeitsplatte
- 108: Ebene
- 109: Spaltmaß

- S1-S5: Schritte des Verfahrens

## Patentansprüche

1. Sanitärbecken (1), insbesondere ein aus einer aushärtbaren Gießmasse hergestelltes Sanitärbecken (1), wie beispielsweise eine Spüle, ein Waschbecken oder dergleichen, zum Anordnen in und/oder an einer Aufnahmeeinrichtung (102), umfassend
einen einen inneren Aufnahmeraum (2) begrenzenden Beckenabschnitt (3) mit einer Beckenwandung (4) und
einen, insbesondere umlaufenden, Kragenabschnitt (5) mit einer unteren Fläche (6), einer der unteren Fläche (6) gegenüberliegenden oberen Fläche (7) und einer Randfläche (8),
wobei sich der Kragenabschnitt (5) von einem freien Ende (9) der Beckenwandung (4) in einer dem inneren Aufnahmeraum (2) abgewandten Richtung erstreckt, **dadurch gekennzeichnet, dass** der Kragenabschnitt (5) einen Übergang (10) von der oberen Fläche (7) zur Randfläche (8) mit einer Verrundung (11) mit einem Radius (12) von weniger als 3 mm, vorzugsweise von maximal 2 mm, insbesondere von maximal 1 mm, insbesondere vorzugsweise von 1 mm, aufweist.

2. Sanitärbecken (1) gemäß Anspruch 1, **dadurch gekennzeichnet, dass** die obere Fläche (7) und die Randfläche (8) in einem Winkel (13) von weniger als 96°, vorzugsweise von weniger als 94°, insbesondere weniger als 92°, vorzugsweise 90°, und in einem Winkel (13) von mehr als 84°, insbesondere mehr als 86°, vorzugsweise mehr als 88°, zueinander geneigt sind.

3. Sanitärbecken (1) gemäß einem der Ansprüche 1-2, **dadurch gekennzeichnet, dass** der Kragenabschnitt (5) eine Breite (14), bezogen auf eine Erstreckung in einer dem inneren Aufnahmeraum (2) abgewandten Richtung, von weniger als 20 mm, vorzugsweise von maximal 15 mm, insbesondere vorzugsweise von 15 mm, und mehr als 1 mm, insbesondere mehr als 5 mm, vorzugsweise mehr als 7,5 mm, insbesondere mehr als 10 mm, aufweist.

4. Sanitärbecken (1) gemäß einem der Ansprüche 1-3, **dadurch gekennzeichnet, dass** der Kragenabschnitt (5) eine Höhe (15) von maximal 20 mm, vorzugsweise von mindestens 4 mm und maximal 10 mm, insbesondere von mindestens 5 mm und maximal 6 mm, und mehr als 1 mm, vorzugsweise mindestens 4 mm, aufweist.

5. Sanitärbecken (1) gemäß einem der Ansprüche 1-4, **dadurch gekennzeichnet, dass** das Sanitärbecken (1) zum Einbau als Auflagesanitärbecken und/oder als Unterbausanitärbecken und/oder zum flächenbündigen Einbau ausgebildet ist.

6. Sanitärbecken (1) gemäß einem der Ansprüche 1-5, **dadurch gekennzeichnet, dass** der Beckenabschnitt (3) und der Kragenabschnitt (5) einstückig als Kunststoffformteil unter Verwendung einer aushärtbaren Gießmasse hergestellt sind.

7. Verfahren zum Bereitstellen eines Sanitärbeckens (1) zum Anordnen in und/ oder an einer Aufnahmeeinrichtung (102) gemäß einem der Ansprüche 1 bis 6, umfassend die Schritte:
- Bereitstellen (S1) zumindest einer Gießform für das Sanitärbecken (1),
- Einbringen (S2) einer aushärtbaren Gießmasse in die zumindest eine Gießform,
- Aushärten (S3) der Gießmasse,
- Entformen (S4) des Sanitärbeckens (1) aus der Gießform,
- Nachbearbeitungsfreies, insbesondere zerspanungsfreies, Bereitstellen (S5) des entformten Sanitärbeckens (1) zum Einbau als Auflagesanitärbecken, als Unterbausanitärbecken und/oder zum flächenbündigen Einbau.

8. Sanitärsystem (101) umfassend ein Sanitärbecken (1) gemäß einem der Ansprüche 1 bis 6 und eine Aufnahmeeinrichtung (102), wobei das Sanitärbecken (1) in und/oder an der Aufnahmeeinrichtung (102) angeordnet ist.
